# EUROPÄISCHE PATENTSCHRIFT

(11) **EP 3 882 171 B1**
(45) Veröffentlichungstag und Bekanntmachung des Hinweises auf die Patenterteilung: **18.03.2026**
(21) Anmeldenummer: 21173336.5
(22) Anmeldetag: 24.10.2019
(51) Int. Cl.: B65D 33/24, B65D 30/20

(54) **KUNSTSTOFFVERSANDTASCHE SOWIE VERWENDUNG DER KUNSTSTOFFVERSANDTASCHE**
PLASTIC SHIPPING BAG AND USE OF THE PLASTIC SHIPPING BAG
POCHETTE D'EXPÉDITION EN MATIÈRE PLASTIQUE ET SON UTILISATION

(43) Veröffentlichungstag der Anmeldung: 22.09.2021
(62) Teilanmeldung aus: 19205135.7
(73) Patentinhaber: Papier-Mettler KG, 54497 Morbach (DE)
(72) Erfinder: Donner, Rene, Morbach (DE); Eberhard, Patrick, Morbach-Hundheim (DE)
(74) Vertreter: Metten, Karl-Heinz

(56) Entgegenhaltungen:
- EP-A1- 1 382 542
- WO-A2-2005/092713
- GB-A- 2 549 207
- US-A- 3 722 785
- US-A1- 2003 234 201
- US-A1- 2018 086 531

## Beschreibung

Die vorliegende Erfindung betrifft eine Kunststoffversandtasche sowie deren Verwendung für den Versand von, insbesondere gekühlten, Lebensmitteln.

Versandtaschen und Versandbeutel werden in vielfältiger Form und aus unterschiedlichsten Materialien seit längerem hergestellt und verwendet.

Die EP 1 382 542 A1 stellt ab auf eine thermisch isolierende Kunststofftragetasche enthaltend zwei flexible Kunststoffwände, an deren. Innenseiten eine Wärmedämmschicht befestigt ist, welche eine flache Folie und eine darauf angeordnete wellenförmige Lage umfasst. Auf diese Weise soll eine thermisch isolierende Kunststofftragetasche bereitgestellt werden können, die kostengünstig herstellbar ist und deren Rohstoffe bei Lagerung und Transport wenig Platz beanspruchen.

Die WO 2005/092713 A2 offenbart eine Tragetasche für Lebensmittel, insbesondere für Tiefkühlkost, bestehend aus zwei an ihren Rändern verbundenen Sei t enteilen, die ein gemeinsames Bodenteil und eine obere Taschenöffnung ausbilden und an ihren Innenseiten jeweils mit einem Griff ausgerüstet sind, wobei ein Seitenteil oberhalb der Befestigungsebene der beiden Griffe einen Schlitz besitzt. Hierbei hat ein Seitenteil gegenüber dem anderen Seitenteil eine größere Höhe aufzuweisen. Dieser überstand ist als eine Umschlagklappe ausbildet, wobei der Schlitz in diese Umschlagklappe eingebracht uncl zur Aufnahme beider Griffe ausgelegt ist. Ferner hat die Umschlagklappe über ein sich über die gesamte Breite der Tragetasche erstreckendes Verschlusselement mit der Außen. fläche des anderen Seitenteils verbunden zu sein. Mit diesen Tragetaschen sollen sich eine verbesserte Lastenverteilung und eine verbesserte Isolierfähigkeit erzielen lassen.

Die GB 2549207 ist auf einen Behälter für den Transport von Konsumgütern gerichtet, welcher versiegelbar ist und welcher einen oder mehrere innenliegende Griffe aufweist, sodass der Behälter in einer nicht mehr versiegelten Konfiguration als Tragetasche verwendet werden kann.

Anders als gängige Tragetaschen und Verpackungsbeutel haben Versandtaschen und Versandbeutel beim Verpacken, dem Transport und der Auslieferung häufig besonderen Vorgaben zu genügen, um eine stets reibungslose und komplikationsfreie Handhabung zu gewährleisten. Auch hat regelmäßig der Transport auf Lauf- bzw. Transportbändern fehlerfrei zu funktionieren. Besondere Anforderungen und eine besondere Sorgfalt sind an solche Versandtaschen zu stellen, die aufgrund des empfindlicheren Transportguts, das mit diesen zu lagern und zu transportieren ist, einen komplexeren Aufbau mit sich bringen. Es hat bislang nicht an Versuchen gefehlt, für konkrete Aufgabenstellungen passende Lösungen zu finden. Gleichwohl lassen Versandtaschen, insbesondere solche, die mit Tragegriffen ausgestattet sind, noch Wünsche offen.

Der vorliegenden Erfindung lag daher die Aufgabe zugrunde, Versandtaschen verfügbar zu machen, die nicht mehr mit den Nachteilen des Stands der Technik behaftet sind und die insbesondere einfach herzustellen und einfach zu handhaben sind, gleichwohl, selbst wenn mit Halteschlaufen oder Haltegriffen ausgestattet, einen sicheren und zuverlässigen Transport eines empfindlichen oder hochwertigen Transportguts, insbesondere eines Lebensmittels, gewährleisten.

Demgemäß wurde eine Kunststoffversandtasche mit einem geschlossenen oder im Wesentlichen geschlossenen Bodenende und einem gegenüberliegenden Öffnungsende gefunden, umfassend eine Vorderwand mit einer Innenseite und einer Außenseite und eine Rückwand mit einer Innenseite und einer Außenseite, jeweils mit einem ersten Seitenrand und einem gegenüberliegenden zweiten Seitenrand sowie einem Öffnungsrand und einem Bodenrand, wobei die Vorderwand und die Rückwand im Bereich ihrer ersten und zweiten Seitenränder und ihrer Bodenränder mindestens abschnittsweise direkt oder über Seitenwände und/oder Seitenfalten und/oder eine Bodenfalte miteinander verbunden sind, wobei die Vorderwand und gegebenenfalls die Rückwand, insbesondere die Vorder- und die Rückwand, sowie gegebenenfalls die Seitenwände mindestens abschnittsweise, insbesondere jeweils im Bereich von dem Bodenrand bis zum Öffnungsende, mehrlagig, insbesondere doppel-, drei-, vier- oder fünflagig, ausgestaltet ist bzw. sind, umfassend eine Innenlage und eine Außenlage sowie gegebenenfalls mindestens eine Zwischenlage, sowie mindestens einen an dem Öffnungsrand, der Innenseite oder der Außenseite, insbesondere der Innenseite, der Vorderwand angebrachten Haltegriff oder Halteschlaufe und/oder mindestens einen an der Innenseite der Rückwand am oder unterhalb des Öffnungsrandes angebrachten Haltegriff oder Halteschlaufe, wobei die Vorderwand eine erste Länge hat, welche dem mittleren Abstand zwischen Öffnungsrand und Bodenrand der Vorderwand entspricht und wobei die Rückwand eine zweite Länge hat, welche dem mittleren Abstand zwischen Öffnungsrand und Bodenrand der Rückwand entspricht, wobei die erste Länge kürzer ist als die zweite Länge, so dass die Rückwand am Öffnungsende über die Vorderwand hinausragt und dieser über die Vorderwand hinausragende Abschnitt (auch "Verschlusslasche" genannt) auf die Außenseite der Vorderwand klappbar ist, wobei die Verschlusslasche, insbesondere im Wesentlichen mittig, eine Durchtrittsöffnung, insbesondere ein Griff- bzw. Stanzloch oder einen Öffnungsschlitz, aufweist, eingerichtet und ausgelegt für den Durchtritt der Halteschlaufe oder des Haltegriffs von Vorderwand und/oder Rückwand, insbesondere von Vorder- und Rückwand, und wobei die Verschlusslasche zwischen dem Öffnungsrand der Rückwand und der Durchtrittsöffnung mindestens ein Befestigungsmittel aufweist, eingerichtet und ausgelegt, um nach dem Umklappen der Verschlusslasche auf die Außenseite der Vorderwand das Öffnungsende zu verschließen. Mit diesen erfindungsgemäßen Kunststoffversandtaschen lassen sich Lebensmittel sicher und zuverlässig transportieren, und zwar auch über einen Versandservice bzw. ein Versandunternehmen, ohne dass deren Qualität oder Frische beeinträchtigt wird. Außerdem kann mit den erfindungsgemäßen Kunststoffversandtaschen sichergestellt werden, dass transportierte Lebensmittel vor Kontamination geschützt sind und dass der Empfänger erkennt, ob ein unautorisierter Zugriff auf das Transportgut geschehen sein könnte.

In einer zweckmäßigen Ausführungsform kann vorgesehen sein, dass die Vorderwand und die Rückwand nur im bodennahen Bereich, beispielsweise in ihrem jeweiligen unteren Drittel, insbesondere einschließlich des Bodenareals, z.B. der Bodenfalte, mindestens drei-, vier- oder fünflagig ausgestaltet sind. Die sich an diese Abschnitte anschließenden Abschnitte von Vorder- und Rückwand können dann z.B. doppellagig ausgestaltet sein.

Die Verschlusslasche kann in einer Ausführungsform eine separate ein- oder mehrlagige, insbesondere doppellagige, Folienlage darstellen, die mit der Außenlage und/oder der Innenlage, insbesondere der Außenlage, der Rückwand verbunden ist, beispielsweise verklebt oder verschweißt. Bevorzugt ist die Verschlusslasche integraler Bestandteil der Außenlage der Rückwand und liegt demgemäß einstückig mit dieser vor. In einer besonders bevorzugten Ausführungsform ist die Verschlusslasche doppellagig ausgebildet und wird zweckmäßigerweise durch Umschlagen des über den Öffnungsrand der Vorderseite hinausragenden Abschnitts der Außenlage der Rückwand auf sich selbst gebildet, vorzugsweise unter Ausbildung einer Falz am Wendepunkt. Diese Ausführungsform ist materialsparend und liefert gleichzeitig eine sehr stabile, sicher verschließbare Tasche.

In einer vorteilhaften Ausgestaltung der erfindungsgemäßen Kunststoffversandtasche ist vorgesehen, dass die Verschlusslasche in demjenigen Abschnitt, der in Bezug auf das Befestigungsmittel dem Öffnungsrand der Verschlusslasche gegenüberliegt, mindestens eine erste Schwächungszone aufweist, die sich beabstandet von oder von dem ersten Seitenrand in Richtung des oder bis zum zweiten Seitenrand erstreckt und die sich vorzugsweise von dem ersten Seitenrand bis zum zweiten Seitenrand erstreckt. Bei dieser ersten Schwächungszone kann es sich zum Beispiel um eine Perforationslinie handeln. Im Sinne der Erfindung liegt eine erste Schwächungszone bzw. Perforationslinie auch dann noch in der Verschlusslasche vor, wenn diese im Bereich bzw. auf der Höhe des Öffnungsrandes der Vorderwand, insbesondere im Wesentlichen deckungsgleich mit dem Verlauf des Öffnungsrandes der Vorderwand, verläuft. In einer zweckmäßigen Ausgestaltung der erfindungsgemäßen Kunststoffversandtasche ist vorgesehen, dass die Verschlusslasche in demjenigen Abschnitt, der in Bezug auf die Durchtrittsöffnung dem Befestigungsmittel gegenüber liegt, die mindestens eine erste Schwächungszone aufweist, die sich beabstandet von oder von dem ersten Seitenrand in Richtung des oder bis zum zweiten Seitenrand erstreckt und die sich insbesondere von dem ersten Seitenrand bis zum zweiten Seitenrand erstreckt. in einer besonders vorteilhaften Ausführungsform ist vorgesehen, dass die erste Schwächungszone, insbesondere Perforationslinie, sich in einem ersten Abschnitt von dem oder beabstandet von dem ersten Seitenrand in Richtung der oder bis zur Öffnung, vorzugsweise von dem ersten Seitenrand bis zur Öffnung, und in einem zweiten Abschnitt von oder beabstandet von der Durchtrittsöffnung in Richtung des oder bis zum zweiten Seitenrand, vorzugsweise von der Durchtrittsöffnung bis zum zweiten Seitenrand, erstreckt. Bei dieser Ausführungsform ist folglich die Durchtrittsöffnung Bestandteil der ersten Schwächungszone. Mit anderen Worten ist in dieser Ausführungsform die erste Schwächungszone in zwei Teilabschnitte aufgeteilt, wobei sich der erste Teilabschnitt der ersten Schwächungszone beabstandet von oder von dem ersten Seitenrand in Richtung des oder bis zum hierzu benachbarten Abschnitt der Durchtrittsöffnung erstreckt und wobei sich der zweite Teilabschnitt der ersten Schwächungszone beabstandet von oder von dem zweiten Seitenrand in Richtung des oder bis zum hierzu benachbarten Abschnitt der Durchtrittsöffnung erstreckt. Unter einer Durchtrittsöffnung im Sinne der vorliegenden Erfindung soll eine Öffnung, einschließlich eines Schlitzes, verstanden werden, durch die die Halteschlaufe oder der Haltegriffs von Vorderwand und/oder Rückwand, insbesondere von Vorder- und Rückwand, hindurchführbar sind.

In der vorangehend geschilderten Ausführungsform wird die erste Schwächungszone bevorzugt in der Weise ausgeführt, dass sie in dem ersten Abschnitt die kürzest mögliche Erstreckung von dem ersten Seitenrand bis zur Durchtrittsöffnung einnimmt und/oder, vorzugsweise und, dass sie in dem zweiten Abschnitt die kürzest mögliche Erstreckung von der Durchtrittsöffnung bis zum zweiten Seitenrand einnimmt. In einer weiteren zweckmäßigen Ausführungsform verläuft diese erste Schwächungszone, insbesondere Perforationslinie, in der Verschlusslasche im Wesentlichen auf der Höhe bzw. im Wesentlichen parallel zu dem Öffnungsrand der Vorderwand oder, insbesondere bis zu 2,5 oder bis zu 1,5 cm, in Richtung des Öffnungsrandes der Verschlusslasche beabstandet hiervon.

Für viele Anwendungen hat es sich als besonders zweckmäßig erwiesen, dass die erfindungsgemäße Kunststoffversandtasche in einer Ausführungsform mit einer Verschlusslasche ausgestattet ist, die in demjenigen Abschnitt, der sich von der Durchtrittsöffnung bis zu dem Befestigungsmittel erstreckt, mindestens eine zweite Schwächungszone, insbesondere Perforationslinie, aufweist, die sich beabstandet von oder von dem ersten Seitenrand, vorzugsweise von dem ersten Seitenrand, in Richtung des oder bis zum zweiten Seitenrand, vorzugsweise bis zum zweiten Seitenrand, erstreckt. Die zweite Schwächungszone liegt näher beabstandet zu dem Befestigungsmittel als die erste Schwächungszone. Vorzugsweise verlaufen die erste und die zweite Schwächungszone im Wesentlichen parallel zueinander.

In einer zweckmäßigen Ausgestaltung der erfindungsgemäßen Kunststoffversandtasche ist vorgesehen, dass die Verschlusslasche in demjenigen Abschnitt, der sich zwischen der Durchtrittsöffnung und dem Befestigungsmittel erstreckt, die mindestens eine zweite Schwächungszone aufweist, die sich beabstandet von oder von dem ersten Seitenrand in Richtung des oder bis zum zweiten Seitenrand erstreckt und die sich insbesondere von dem ersten Seitenrand bis zum zweiten Seitenrand erstreckt. In einer besonders vorteilhaften Ausführungsform ist vorgesehen, dass die zweite Schwächungszone, insbesondere Perforationslinie, sich in einem ersten Abschnitt von dem oder beabstandet von dem ersten Seitenrand in Richtung der oder bis zur Öffnung, vorzugsweise von dem ersten Seitenrand bis zur Öffnung, und in einem zweiten Abschnitt von oder beabstandet von der Durchtrittsöffnung in Richtung des oder bis zum zweiten Seitenrand, vorzugsweise von der Durchtrittsöffnung bis zum zweiten Seitenrand, erstreckt. Bei dieser Ausführungsform ist folglich die Durchtrittsöffnung Bestandteil der zweiten Schwächungszone. Mit anderen Worten ist in dieser Ausführungsform die zweite Schwächungszone in zwei Teilabschnitte aufgeteilt, wobei sich der erste Teilabschnitt der zweiten Schwächungszone beabstandet von oder von dem ersten Seitenrand in Richtung des oder bis zum hierzu benachbarten Abschnitt der Durchtrittsöffnung erstreckt und wobei sich der zweite Teilabschnitt der zweiten Schwächungszone beabstandet von oder von dem zweiten Seitenrand in Richtung des oder bis zum hierzu benachbarten Abschnitt der Durchtrittsöffnung erstreckt.

In der vorangehend geschilderten Ausführungsform wird die zweite Schwächungszone bevorzugt in der Weise ausgeführt, dass sie in dem ersten Abschnitt die kürzest mögliche Erstreckung von dem ersten Seitenrand bis zur Durchtrittsöffnung einnimmt und/oder, vorzugsweise und, dass sie in dem zweiten Abschnitt die kürzest mögliche Erstreckung von der Durchtrittsöffnung bis zum zweiten Seitenrand einnimmt.

Die Durchtrittsöffnung in der Verschlusslasche ist vorzugsweise als Griffloch bzw. Stanzloch oder als Öffnungsschlitz ausgebildet. Die Durchtrittsöffnung liegt in der Verschlusslasche vorzugsweise derart angeordnet und ausgerichtet vor, dass der erste Haltegriff bzw. die erste Halteschlaufe und/oder der zweite Haltegriff bzw. die zweite Halteschlaufe beim Umschlagen bzw. Umklappen der Verschlusslasche auf die Außenseite der Vorderwand durch diese Durchtrittsöffnung unter Verschluss des Öffnungsendes der Kunststoffversandtasche hindurchgeführt werden können. Liegt die Verschlusslasche mehrlagig, insbesondere doppellagig, vor, kann der umlaufende Rand des Griff- bzw. Stanzlochs oder des Öffnungsschlitzes abschnittsweise oder vollständig verschweißt oder verklebt sein.

Besonders bevorzugt sind bei den erfindungsgemäßen Kunststoffversandtaschen die Vorderwand und gleichzeitig auch die Rückwand doppellagig ausgestaltet.

Das zwischen dem Öffnungsrand und der Durchtrittsöffnung vorliegende mindestens eine Befestigungsmittel stellt vorzugsweise ein Kleberareal bzw. insbesondere einen Klebestreifen dar. Dieses Kleberareal bzw. dieser Klebestreifen kann in einer zweckmäßigen Ausgestaltung mit einer entfernbaren Schutzlage, beispielsweise in Form von silikonisiertem Papier, abgedeckt sein. Möchte man die Kunststoffversandtasche verschließen, ist diese Schutzlage zu entfernen, bevor die Verschlusslasche enthaltend das Klebeareal bzw. den Klebestreifen auf die Außenseite der Vorderwand umgeklappt und die Verschlusslasche mit dieser Außenseite der Vorderwand unter Verschluss des Öffnungen des eine haftende Verbindung eingeht.

Die Innenlage von Vorder- und/oder Rückwand, insbesondere von Vorder- und Rückwand, der erfindungsgemäßen Kunststoffversandtasche umfasst zweckmäßigerweise eine geschäumte Kunststofffolie oder Luftpolsterkunststofffolie, vorzugsweise eine geschäumte Polyolefinfolie, besonders bevorzugt eine geschäumte Polyethylenfolie und insbesondere eine geschäumte LD-Polyethylenfolie, oder stellt eine solche dar. Für viele Anwendungen hat es sich als vorteilhaft erwiesen, bei Verwendung einer geschäumten Kunststofffolie auf eine geschlossenporige geschäumte Kunststofffolie zurückzugreifen.

Vor allem auch bei Verwendung mindestens einer Zwischenlage in der Vorder- und/oder Rückwand kann diese als, insbesondere geschlossenporige, geschäumte Kunststofffolie oder als Luftpolsterkunststofffolie ausgeführt sein. Vorzugsweise wird hierbei auf eine geschäumte Polyolefinfolie, besonders bevorzugt auf eine geschäumte Polyethylenfolie und insbesondere eine geschäumte LD-Polyethylenfolie, zurückgegriffen.

In einer besonders bevorzugten Ausführungsvariante umfasst die Außenlage von Vorder-und/oder Rückwand, insbesondere von Vorder- und Rückwand, keine Luftpolsterkunststofffolie, auch keine geschäumte Kunststofffolie, vorzugsweise keine geschäumte Polyolefinfolie, besonders bevorzugt keine geschäumte Polyethylenfolie und insbesondere keine geschäumte LD-Polyethylenfolie, und stellt auch eine solche nicht dar. In einer weiteren besonders bevorzugten Ausführungsvariante umfasst die Außenlage von Vorder- und/oder Rückwand, insbesondere von Vorder- und Rückwand eine Kunststofffolie, vorzugsweise eine Polyolefinfolie, besonders bevorzugt eine Polyethylenfolie und insbesondere eine LD-Polyethylenfolie, oder stellt eine solche dar.

Die erfindungsgemäße Kunststoffversandtasche verfügt für viele Verwendungen nicht über Seitenwände oder Seitenfalten.

Die Haltegriffe der erfindungsgemäßen Kunststoffversandtaschen sind aus HD-Polyethylen gebildet. Erfindungsgemäß wird hierbei als Material für die Innen- und die Außenlage von Vorder- und Rückwand gleichzeitig auf LD-Polyethylen zurückgegriffen. Hierdurch gelingt regelmäßig eine zuverlässige Verschweißung der Haltegriffe mit der Vorder- bzw. Rückwand.

Derartige erfindungsgemäße Kunststoffversandtaschen haben sich als besonders zweckmäßig erwiesen, bei denen der Haltegriff der Vorderwand und der Haltegriff der Rückwand ein reversibel miteinander verbindbares Griffpaar bilden. Vielfach hat es sich für die erfindungsgemäße Tasche als besonders zweckmäßig erwiesen, den Haltegriff der Vorderwand mit einer Anschweißleiste zu verbinden. Zweckmäßigerweise ist der Haltegriff oder die Halteschlaufe der Vorderwand, insbesondere die Anschweißleiste des Haltegriffs der Vorderwand, mit der Innenseite der Vorderwand, insbesondere mit dem umgeschlagenen Fortsetzungsrandabschnitt, besonders bevorzugt in dem überlappenden Abschnitt von Innenlage und Fortsetzungsrandabschnitt sowie gegebenenfalls der mindestens einen Zwischenlage, verschweißt. Alternativ sowie vorzugsweise zusätzlich ist auch der Haltegriff der Rückwand mit einer Anschweißleiste verbunden. Insbesondere liegen dabei die Haltegriffe von Vorderwand und Rückwand jeweils einstückig mit der korrespondierenden Anschweißleiste vor. Bevorzugt ist der Haltegriff oder die Halteschlaufe der Rückwand, insbesondere die Anschweißleiste des Haltegriffs der Rückwand, mit der Innenseite der Rückwand, insbesondere mit dem umgeschlagenen Fortsetzungsrandabschnitt, besonders bevorzugt mit dem überlappenden Abschnitt von der Innenlage mit dem umgeschlagenen Fortsetzungsrandabschnitt sowie gegebenenfalls der mindestens einen Zwischenlage, verschweißt.

Die Verschweißung des Haltegriffs oder der Halteschlaufe der Vorderwand erstreckt sich vorzugsweise in dem überlappenden Abschnitt bis zur Außenlage der Vorderwand. Alternativ und insbesondere zusätzlich kann vorgesehen sein, dass die Verschweißung des Haltegriffs oder der Halteschlaufe der Rückwand in dem überlappenden Abschnitt sich bis zur Außenlage der Rückwand erstreckt.

Die Anschweißleisten der erfindungsgemäßen Kunststoffversandtaschen sind aus HD-Polyethylen gebildet. Erfindungsgemäß wird hierbei gleichzeitig als Material für die Innen- und die Außenlage von Vorder- und Rückwand auf LD-Polyethylen zurückgegriffen. Hierdurch gelingt regelmäßig eine zuverlässige Verschweißung der Anschweißleisten mit der Vorder- bzw. Rückwand. für viele Anwendungen hat es sich als zweckmäßig erwiesen die Breite der Anschweißleisten geringer zu dimensionieren als die Breite von Vorder- bzw. Rückwand. Auf diese Weise lassen sich die Anschweißleisten besonders bequem und zuverlässig mit der Innenlage von Vorder- bzw. Rückwand verbinden.

Die der Erfindung zugrunde liegende Aufgabe wird auch besonders zuverlässig mit solchen erfindungsgemäßen Kunststoffversandtaschen gelöst, bei denen die Außenlage der die Vorderwand bildenden Lage im Bereich des Öffnungsrandes einen Fortsetzungsrandabschnitt aufweist, der auf die Außenseite der Innenlage der Vorderwand umgeschlagen vorliegt und mit dieser Innenlage einen überlappenden Abschnitt ausbildet, wobei der Fortsetzungsrandabschnitt und die Innenlage in dem überlappenden Abschnitt miteinander verbunden, insbesondere verschweißt, sind. Der Bereich, in dem innerhalb dieses überlappenden Abschnitts die Verbindung bzw. Verschweißung der vorangehend genannten Lagen vorliegt, wird auch "erstes Verbindungsareal" genannt. In einer Ausführungsform, die die der Erfindung zugrunde liegende Aufgabe besonders zufriedenstellend löst, sind der Fortsetzungsrandabschnitt, die Innenlage und die Außenlage oder der Fortsetzungsrandabschnitt, die Innenlage, die mindestens eine Zwischenlage und die Außenlage, zweckmäßiger Weise in diesem ersten Verbindungsareal, miteinander verbunden, insbesondere verschweißt. Vorzugsweise überlappt der umgeschlagene Fortsetzungsrandabschnitt der Vorderwand im Wesentlichen vollständig mit der Innenlage der Vorderwand. Die Verschweißung einander benachbarter Lagen ist bevorzugt überlappend ausgebildet, d.h. die Verschweißung erstreckt sich in einem einheitlichen Bereich durch alle in diesem Bereich vorliegenden Lagen hindurch. Daneben ist es ebenfalls möglich, dass die Innenlage und die mindestens eine Zwischenlage oder die mindestens eine Zwischenlage und die Außenlage in dem überlappenden Abschnitt miteinander verbunden, insbesondere verschweißt, sind.

In einer weiteren vorteilhaften Ausführungsform kann alternativ oder insbesondere zusätzlich zu der vorangehend beschriebenen Variante vorgesehen sein, dass die die Außenlage der Rückwand bildende Lage im Bereich des Öffnungsrandes einen Fortsetzungsrandabschnitt aufweist, der auf die Außenseite der Innenlage der Rückwand umgeschlagen vorliegt und mit dieser Innenlage einen überlappenden Abschnitt ausbildet, wobei dieser Fortsetzungsrandabschnitt und die Innenlage und insbesondere auch die Innenlage und die Außenlage sowie gegebenenfalls die Innenlage und die mindestens eine Zwischenlage und die mindestens eine Zwischenlage und die Außenlage in dem überlappenden Abschnitt miteinander verbunden, insbesondere verschweißt, sind. Der Bereich, in dem innerhalb dieses überlappenden Abschnitts die Verbindung bzw. Verschweißung der vorangehend genannten Lagen vorliegt, wird auch "zweites Verbindungsareal" genannt.

Alternativ sowie insbesondere zusätzlich verfügt hierbei die die Außenlage der Rückwand bildende Lage im Bereich des Öffnungsrandes einen Fortsetzungsrandabschnitt, der auf die Außenseite der Innenlage der Rückwand umgeschlagen vorliegt und mit dieser Innenlage einen überlappenden Abschnitt ausbildet, wobei der Fortsetzungsrandabschnitt und die Innenlage in dem überlappenden Abschnitt miteinander verbunden, insbesondere verschweißt, sind. Der umgeschlagene Fortsetzungsrandabschnitt der Rückwand weist im Bereich der Durchtrittsöffnung der Verschlusslaschen bevorzugt keine Überlappung mit der Innenlage der Rückwand auf.

Bei den vorangehend geschilderten erfindungsgemäßen Kunststoffversandtaschen, bei denen die Außenlage der die Vorderwand bildenden Lage im Bereich des Öffnungsrandes einen Fortsetzungsrandabschnitt aufweist und/oder bei denen die die Außenlage der Rückwand bildende Lage im Bereich des Öffnungsrandes einen Fortsetzungsrandabschnitt aufweist, stimmen bei gattungsgemäßem Gebrauch die Erstreckung der Innenlage der Vorderwand in Richtung des Öffnungsendes und die Erstreckung der Innenlage der Rückwand in Richtung des Öffnungsendes bevorzugt im Wesentlichen überein.

In besonders geeigneten Ausführungsformen ist der Haltegriff oder die Halteschlaufe der Vorderwand, insbesondere die Anschweißleiste des Haltegriffs der Vorderwand, mit dem Bereich der Innenseite der Vorderwand in einem Verbindungsareal verbunden, insbesondere verschweißt, der durch denjenigen Abschnitt des umgeschlagenen Fortsetzungsrandabschnitts gebildet wird, der keine Überlappung mit der Innenlage, insbesondere eine Überlappung ausschließlich mit der Außenlage der Vorderwand, aufweist (auch "drittes Verbindungsareal" genannt). Alternativ oder zusätzlich kann dabei vorgesehen sein, dass der Haltegriff oder die Halteschlaufe der Rückwand, insbesondere die Anschweißleiste des Haltegriffs der Rückwand, mit dem Bereich der Innenseite der Rückwand in einem Verbindungsareal verbunden, insbesondere verschweißt, ist, der durch denjenigen Abschnitt des umgeschlagenen Fortsetzungsrandabschnitts gebildet wird, der keine Überlappung mit der Innenlage, insbesondere eine Überlappung ausschließlich mit der Außenlage der Rückwand, aufweist (auch "viertes Verbindungsareal" genannt).

Besonders bevorzugt liegen zwecks Herbeiführung einer sehr guten mechanischen Stabilität das erste und das dritte Verbindungsareal voneinander separiert vor. Vorzugsweise liegen dabei auch das zweite und das vierte Verbindungsareal voneinander separiert vor.

Mit den erfindungsgemäßen Kunststoffversandtaschen gelingt überraschenderweise der Versand von, insbesondere gekühlten, Lebensmitteln einwandfrei und komplikationslos. Weitere Merkmale und Vorteile der Erfindung ergeben sich aus der nachfolgenden Beschreibung eines Ausführungsbeispiels der Erfindung anhand einer schematischen Zeichnung, ohne dadurch die Erfindung zu beschränken. Dabei zeigen:
- Figur 1: eine schematische perspektivische Draufsicht auf eine erste Ausführungsform einer erfindungsgemäßen Kunststoffversandtasche ohne Perforationslinie im offenen Zustand;
- Figur 2: eine schematische Draufsicht auf die Vorderseite der erfindungsgemäßen Kunststoffversandtasche gemäß Figur 1 im verschlossenen Zustand;
- Figur 3: eine schematische Querschnittsansicht der erfindungsgemäßen Kunststoffversandtasche gemäß Figur 1 im offenen Zustand;
- Figur 4: eine schematische perspektivische Draufsicht auf eine zweite Ausführungsform einer erfindungsgemäßen Kunststoffversandtasche mit einer Perforationslinie im offenen Zustand;
- Figur 5: eine schematische Draufsicht auf die Vorderseite der erfindungsgemäßen Kunststoffversandtasche gemäß Figur 4 im verschlossenen Zustand;
- Figur 6: eine schematische Querschnittsansicht der erfindungsgemäßen Kunststoffversandtasche gemäß Figur 4 im offenen Zustand;
- Figur 7: eine schematische perspektivische Draufsicht auf eine Abwandlung einer erfindungsgemäßen Kunststoffversandtasche mit einer Perforationslinie im offenen Zustand;
- Figur 8: eine schematische Draufsicht auf die Vorderseite der erfindungsgemäßen Kunststoffversandtasche gemäß Figur 7 im verschlossenen Zustand;
- Figur 9: eine schematische Querschnittsansicht der erfindungsgemäßen Kunststoffversandtasche gemäß Figur 7 im offenen Zustand;
- Figur 10: eine schematische perspektivische Draufsicht auf eine dritte Ausführungsform einer erfindungsgemäßen Kunststoffversandtasche mit zwei Perforationslinien im offenen Zustand;
- Figur 11: eine schematische Draufsicht auf die Vorderseite der erfindungsgemäßen Kunststoffversandtasche gemäß Figur 10 im verschlossenen Zustand;
- Figur 12: eine schematische Querschnittsansicht der erfindungsgemäßen Kunststoffversandtasche gemäß Figur 10 im offenen Zustand;
- Figur 13: eine schematische perspektivische Draufsicht auf eine Abwandlung einer erfindungsgemäßen Kunststoffversandtasche mit zwei Perforationslinien im offenen Zustand;
- Figur 14: eine schematische Draufsicht auf die Vorderseite der erfindungsgemäßen Kunststoffversandtasche gemäß Figur 13 im verschlossenen Zustand,
- Figur 15: eine schematische Querschnittsansicht der erfindungsgemäßen Kunststoffversandtasche gemäß Figur 13 im offenen Zustand,
- Figur 16: eine schematische Querschnittsansicht einer weiteren Abwandlung einer erfindungsgemäßen Kunststoffversandtasche,
- Figur 17: eine schematische Querschnittsansicht einer weiteren Abwandlung einer erfindungsgemäßen Kunststoffversandtasche und
- Figur 18: eine schematische Querschnittsansicht einer weiteren Abwandlung einer erfindungsgemäßen Kunststoffversandtasche.

Figur 1 zeigt in schematischer perspektivischer Draufsicht eine erfindungsgemäße Kunststoffversandtasche 1 mit einem geschlossenen Bodenende 2 und einem gegenüberliegenden Öffnungsende 4. Die Kunststoffversandtasche 1 verfügt über eine Vorderwand 6 mit einer Innenseite 8 und einer Außenseite 10 und eine Rückwand 12 mit einer Innenseite 14 und einer Außenseite 16. Die Vorderwand 6 und die Rückwand 12 sind jeweils mit einem ersten Seitenrand 18, 18' und einem gegenüberliegenden zweiten Seitenrand 20, 20' sowie einem Öffnungsrand 22, 22' und einem Bodenrand 24, 24' ausgestattet. Die Vorderwand 6 und die Rückwand 12 sind in der dargestellten Ausführungsform im Bereich ihrer ersten und zweiten Seitenränder 18, 18' und 20, 20' sowie über eine Bodenfalte 26 miteinander verbunden.

Die Vorderwand 6 und die Rückwand 12 sind in der dargestellten Ausführungsvariante doppellagig ausgestaltet, umfassend jeweils eine geschäumte (nicht gezeigt) Innenlage 28, 28' und eine einlagige, nicht geschäumte Außenlage 30, 30'. Bei der Kunststoffversandtasche 1 gemäß Figur 1 liegt im Bereich des Öffnungsrandes 22 der Vorderwand 6 innenseitig ein Haltegriff 32 vor. In der gezeigten Ausführungsform ist der Haltegriff 32 mit einer Anschweißleiste 40 einstückig verbunden, welche wiederum an der Außenseite der nach innen umgeklappten Außenlage der Vorderwand der erfindungsgemäßen Kunststoffversandtasche 1 anliegt und mit dieser verschweißt ist. Entsprechend liegt im Bereich des Öffnungsrandes 22' der Rückwand 12 innenseitig ein mit einer Anschweißleiste 42 einstückig verbundener zweiter Haltegriff 34 vor, wobei die Anschweißleiste 42 ebenfalls mittels Schweißung über die Außenseite der nach innen umgeklappten Außenlage mit der Rückwand verbunden ist. Die Vorderwand 6 weist eine Länge auf, die kürzer ist als die Länge der Rückwand 12. Demgemäß ragt die Rückwand 12 am Öffnungsende 4 über die Vorderwand 6 hinaus. Dieser über die Vorderwand 6 hinausragende Abschnitt 36 (auch "Verschlusslasche" genannt) kann auf die Außenseite der Vorderwand 6 umgeklappt werden und auf diese Weise das Öffnungsende 4 verschließen. Diese Verschlusslasche 36 liegt in der dargestellten Ausführungsform im Wesentlichen mittig über einer Durchtrittsöffnung 38 vor (siehe auch Figur 2). Durch diese Durchtrittsöffnung 38 können die Haltegriffe 32 und 34 von Vorder- 6 und Rückwand 12 hindurchgeführt werden. Die Verschlusslasche 36 der Kunststoffversandtasche 1 gemäß Figur 1 weist ferner zwischen dem Öffnungsrand 22, 22' und der Durchtrittsöffnung 38 mindestens ein Befestigungsmittel in Form eines Klebestreifens 48 auf. Nach dem Umklappen der Verschlusslasche 36 auf die Außenseite der Vorderwand 6 kann auf diese Weise das Öffnungsende 4 verschlossen werden, wodurch bereits ein sicherer und zuverlässiger Transport gelingt.

Figur 2 zeigt die bereits beschriebene erfindungsgemäße Kunststoffversandtasche 1 in verschlossenem Zustand in Seitenansicht auf die Vorderwand 6. Dabei sind der Haltegriff 32 der Vorderwand 6 und der Haltegriff 34 der Rückwand 12 miteinander verbunden. Die Verschlusslasche 36 ist auf die Vorderwand 6 umgeklappt. Die Verschlusslasche 36 kann mithilfe des Befestigungsmittels in Form des Klebestreifens 48 auf der Vorderwand 6 befestigt werden, wobei die verbundenen Haltegriffe 32 und 34 durch die Durchtrittsöffnung 38 hindurchgesteckt werden.

Figur 3 zeigt eine Querschnittsansicht der bereits beschriebenen Kunststoffversandtasche 1 in offenem Zustand. Figur 3 zeigt, dass sowohl die Vorderwand 6 als auch die Rückwand 12 mit einer Innenseite 8, 14 und einer Außenseite 10, 16 versehen sind und diese in der gezeigten Ausführungsform jeweils doppellagig ausgestaltet sind mit einer Innenlage 28, 28' und einer Außenlage 30, 30'. Die Verschweißung der Anschweißleisten 40 und 42 erfolgt dabei an der am Öffnungsende auf die Innenseite umgeschlagene Außenlage 30 der Vorderwand 6 bzw. an der am Öffnungsende nach innen umgeschlagenen, die Verschlusslasche bildende Außenlage 30' der Rückwand 12. Die Anschweißleisten 40 und 42 von Vorder- und Rückwand liegen demgemäß bei der abgebildeten erfindungsgemäßen Versandtasche innenseitig vor.

Bei der Kunststoffversandtasche gemäß Figur 3 erstreckt sich die Innenlage 28' der Rückwand 12 bis in den unteren Bereich der Verschlusslasche 36, wodurch ein überlappendes Areal gebildet wird. In diesem überlappenden Areal liegen abschnittsweise die nach innen umgeklappte, die Verschlusslasche bildende Außenlage 30' der Rückwand 12, die Innenlage 28' der Rückwand 12 und die nicht nach innen umgeklappte, außenseitig vorliegende Außenlage 30' der Rückwand 12 benachbart vor. In diesem Überlappungsbereich sind in der dargestellten Ausführungsform die drei genannten überlappenden Lagen abschnittsweise vollständig miteinander verschweißt. Hierbei kann, wie in Figur 3 wiedergegeben, das obere Ende der Innenlage 28' oberhalb des Verschweißungsareals enden. Oberhalb dieses Verschweißungsareals und auch oberhalb des genannten oberen Endes der Innenlage 28' ist der Haltegriff 34 der Rückwand 12 innenseitig mit der Rückwand 12 verschweißt. Demgemäß überlappen bei der dargestellten Ausführungsform die vorangehend beschriebenen Verschweißungsareale nicht, sondern liegen voneinander separiert vor. Die Ausführungsform einer erfindungsgemäßen Kunststoffversandtasche 1 nach Figur 3 zeichnet sich ferner dadurch aus, dass die Vorderwand 6 mit einem korrespondierenden Überlappungsbereich versehen ist, in dem die Innenlage 28 der Vorderwand 6, die außenseitig vorliegende Außenlage 30 der Vorderwand 6 und die am Öffnungsende 4 nach innen umgeschlagene Außenlage 30 der Vorderwand 6 miteinander verschweißt vorliegen. Hierbei erstreckt sich in der dargestellten Ausführungsform die innere Lage 28 erneut nicht bis in denjenigen Bereich hinein, bei dem der Haltegriff 32 der Vorderwand 6 innenseitig mit der Vorderwand 6 verschweißt ist. Die genannten Verschweißungsareale der Vorderseite sind ebenfalls voneinander separiert. Die in Figur 3 dargestellte Ausführungsform einer erfindungsgemäßen Kunststoffversandtasche 1 zeichnet sich bei möglichst geringem Materialaufwand durch eine besonders ausgeprägte Stabilität aus. Mit ihr können auch große Lasten über einen längeren Zeitraum komplikationsfrei transportiert werden.

Die zweite Ausführungsform der erfindungsgemäßen Kunststoffversandtasche 1 in Figur 4 weist im Vergleich zu der Kunststoffversandtasche 1 gemäß Figur 1 eine erste Schwächungszone in Form einer Perforationslinie 44 auf, welche parallel zum oberen Öffnungsrand 22' verläuft und mittig zwischen dem oberen Öffnungsrand 22' der Rückwand 12 und der Durchtrittsöffnung 38 vorliegt. Beim Schließen der erfindungsgemäßen Kunststoffversandtasche 1 gemäß Figur 5 kann dabei die Verschlusslasche 36 über die Perforationslinie 44 umgeklappt werden, wobei diese mithilfe eines Klebestreifens 48 auf der Vorderwand 6 befestigt wird. Figur 6 zeigt die zugehörige Querschnittsansicht der in Figur 4 dargestellten Kunststoffversandtasche 1.

Die alternative Ausführungsform der erfindungsgemäßen Kunststoffversandtasche 1 mit einer Perforationslinie gemäß Figur 7 unterscheidet sich dadurch von der Kunststoffversandtasche gemäß Figur 4, dass sich die erste Schwächungszone in Form einer Perforationslinie 44 in einem ersten Teilabschnitt sich von dem ersten Seitenrand 18 bis zur Mitte der nächst gelegenen kurzen Seite der rechteckigen Durchtrittsöffnung 38 und in einem zweiten Teilabschnitt von der Mitte der gegenüberliegenden kurzen Seite der rechteckigen Durchtrittsöffnung 38 bis zum zweiten Seitenrand 18' erstreckt. Die Figuren 8 und 9 zeigen die jeweilige zugehörige Kunststoffversandtasche 1 gemäß Figur 7 im geschlossen Zustand in Seitenansicht bzw. in Querschnittsansicht.

Figur 10 zeigt eine dritte Ausführungsform der erfindungsgemäßen Kunststoffversandtasche 1 in perspektivischer Draufsicht. Diese weist neben den Merkmalen der in Figur 4 gezeigten Ausführungsform der Kunststoffversandtasche 1 eine weitere Perforationslinie 46 auf der Rückwand 12 auf, welche sich zwischen der Durchtrittsöffnung 38 und dem Klebestreifen 48 befindet. Die vermittels des Klebestreifens 48 verschlossene erfindungsgemäße Kunststoffversandtasche 1 kann über das Auftrennen der ersten Perforationslinie 44 oder über das Auftrennen der zweiten Perforationslinie 46 geöffnet werden, um das Transportgut zu entnehmen. Anschließend kann der verbleibende Abschnitt 50 durch Auftrennen der zweiten Perforationslinie 46 bzw. der ersten Perforationslinie 44 abgetrennt werden. Bei Verwendung einer Kunststoffversandtasche mit nur einer Perforationslinie würde unabhängig davon, wo diese angeordnet ist, d.h. diesseits oder jenseits der Durchtrittsöffnung 38, ein mit der Tasche verbundener Abschnitt 50 verbleiben, entweder als nach oben abstehender Abschnitt des Klebestreifens oder als nach oben abstehender Abschnitt der Rückwand, der bei der Wiederverwendung der geöffneten Kunststoffversandtasche als Trage- bzw. Kühltasche den Befüllvorgang behindern könnte. Auch könnte dieser abstehende, noch stets mit dem Taschenkörper verbundene Abschnitt die Gefahr der Beschädigung der Tasche erhöhen. Beispielsweise könnte der abstehende Abschnitt bei Handhabung und/oder beim Transport an anderen Gegenständen hängen bleiben oder eingeklemmt werden. Außerdem würde ein nach oben abstehender Abschnitt zu einer Optik führen, die einer Wiederverwendung der Tasche als Trage- oder Kühltasche abträglich wäre. Alternativ ist es selbstverständlich ebenfalls möglich, die erste und die zweite Perforationslinie 44, 46 durch Ziehen an dem äußeren Rand des Abschnitts 50 im Wesentlichen gleichzeitig abzutrennen, um ihn auf diese Weise in einem Arbeitsgang zu entfernen. Indem die Ausführungsvariante gemäß Figur 10 ein leichtes Abtrennen des hinausragenden Abschnitts 50 gestattet, wird die Wiederverwendung der Kunststoffversandtasche 1 erleichtert.

Figur 11 zeigt die erfindungsgemäße Kunststoffversandtasche 1 gemäß Figur 10 in verschlossenem Zustand in seitlicher Ansicht. Nach dem Öffnen der Kunststofftragetasche 1 mittels Durchtrennen der ersten Perforationslinie 44 kann der überflüssig gewordenen Abschnitt 50 über die zweite Perforationslinie 46 abgetrennt werden. Figur 12 zeigt die zugehörige Querschnittsansicht der in Figur 10 bereits beschriebenen Kunststofftragetasche 1.

Die Ausführungsvariante der Kunststoffversandtasche gemäß Figur 13 unterscheidet sich dadurch von der Kunststoffversandtasche gemäß Figur 10, dass darin die erste Schwächungszone in Form einer Perforationslinie 44 sich in einem ersten Teilabschnitt von dem ersten Seitenrand bis zu einem ersten Eckpunkt der rechteckigen Durchtrittsöffnung erstreckt, der eine größere Entfernung zum Befestigungsmittel aufweist als der zweite Eckpunkt, welcher mit dem ersten Eckpunkt die erste kurze Seite der rechteckigen Durchtrittsöffnung 38 aufspannt, welche zum ersten Seitenrand 18 benachbart ist, und sich in einem zweiten Teilabschnitt von dem dritten Eckpunkt der rechteckigen Durchtrittsöffnung 38, der mit dem ersten Eckpunkt die erste längere Seite des Rechtecks aufspannt, bis zum zweiten Seitenrand 18' erstreckt, und dass überdies die zweite Schwächungszone in Form einer Perforationslinie 46 sich in einem ersten Teilabschnitt von dem ersten Seitenrand 18 bis zu dem zweiten Eckpunkt der rechteckigen Durchtrittsöffnung 38 erstreckt und sich in einem zweiten Teilabschnitt von dem vierten Eckpunkt der rechteckigen Durchtrittsöffnung 38, der mit dem dritten Eckpunkt die zweite kürzere Seite der rechteckigen Durchtrittsöffnung 38 aufspannt, bis zum zweiten Seitenrand 18' erstreckt. Mit dieser Ausführungsform gelingt es besonders bequem und zuverlässig, die über das Befestigungsmittel 48 verschlossene Kunststoffversandtasche durch Ziehen an den zwischen den ersten und zweiten Schwächungszonen 44 und 46 vorliegenden Teilabschnitten die erfindungsgemäße Kunststoffversandtasche 1 zu öffnen und sie gleichzeitig in einen Zustand zu überführen, in dem sie unproblematisch als Trage- bzw. Kühltasche wiederverwendet werden kann. Die Figuren 14 und 15 zeigen die zugehörigen Ansichten in verschlossenem Zustand in einer Seitenansicht bzw. in Querschnittsansicht.

Die erfindungsgemäße Kunststoffversandtasche gemäß Figur 16 unterscheidet sich dadurch von den Ausführungsvarianten der vorangehenden Figuren, dass die Innenlage 28' der Rückwand 12 sich bis über das Verschweißungsareal des Haltegriffs hinaus erstreckt. D.h. die Innenlage 28' wird am Öffnungsende über zwei aufeinander folgende Verschweißungsareale fixiert. In der dargestellten Ausführungsform ist die Innenlage 28 der Vorderwand 6 in korrespondierender Weise ebenfalls über zwei Verschweißungsareale fixiert.

Die Kunststoffversandtaschen gemäß den Figuren 17 und 18 unterscheiden sich dadurch von der Ausführungsvariante gemäß Figur 16, dass die Fixierung der Innenlage durch zwei benachbarte Verschweißungsareale nur vorderseitig (Figur 17) oder nur rückseitig (Figur 18) ausgeführt ist, d.h. die verbleibende Innenlage von Rück- bzw. Vorderwand ist wie bei den Ausführungsformen der Figuren 1 bis 15 nur über ein Verschweißungsareal fixiert

## Patentansprüche

1. Kunststoffversandtasche (1) mit einem geschlossenen oder im Wesentlichen geschlossenen Bodenende (2) und einem gegenüberliegenden Öffnungsende (4), umfassend
eine Vorderwand (6) mit einer Innenseite (8) und einer Außenseite (10) und eine Rückwand (12) mit einer Innenseite (14) und einer Außenseite (16), jeweils mit einem ersten Seitenrand (18, 18') und einem gegenüberliegenden zweiten Seitenrand (20, 20') sowie einem Öffnungsrand (22, 22') und einem Bodenrand (24, 24'),
wobei die Vorderwand (6) und die Rückwand (12) im Bereich ihrer ersten und zweiten Seitenränder (18, 18', 20, 20') und ihrer Bodenränder mindestens abschnittsweise direkt oder über Seitenwände oder Seitenfalten und/oder ein Bodenareal (26), miteinander verbunden sind,
wobei die Vorderwand (6) und die Rückwand (12) sowie gegebenenfalls die Seitenwände mindestens abschnittsweise mehrlagig ausgestaltet sind, umfassend eine Innenlage (28, 28') und eine Außenlage (30, 30'),
sowie
mindestens einen an dem Öffnungsrand (22, 22') der Innenseite (8) der Vorderwand (6) angebrachten Haltegriff (32) und
mindestens einen an der Innenseite (14) der Rückwand (12) unterhalb des Öffnungsrandes (22, 22') angebrachten Haltegriff (34),
wobei die Vorderwand (6) eine erste Länge hat, welche dem mittleren Abstand zwischen Öffnungsrand (22, 22') und Bodenrand (24, 24') der Vorderwand (6) entspricht und wobei die Rückwand (12) eine zweite Länge hat, welche dem mittleren Abstand zwischen Öffnungsrand (22, 22') und Bodenrand (24, 24') der Rückwand (12) entspricht, wobei die erste Länge kürzer ist als die zweite Länge, so dass die Rückwand (12) am Öffnungsende (4) über die Vorderwand (6) hinausragt und dieser über die Vorderwand (6) hinausragende Abschnitt (auch "Verschlusslasche" genannt) auf die Außenseite der Vorderwand (6) klappbar ist, wobei die Verschlusslasche (36) eine Durchtrittsöffnung (38) aufweist, eingerichtet und ausgelegt für den Durchtritt des Haltegriffs (32, 34) von Vorder- und Rückwand (6, 12),
wobei die Verschlusslasche (36) zwischen dem Öffnungsrand (22, 22') der Rückwand (12) und der Durchtrittsöffnung (38) mindestens ein Befestigungsmittel 48) aufweist, eingerichtet und ausgelegt, um nach dem Umklappen der Verschlusslasche (36) auf die Außenseite (10) der Vorderwand (6) das Öffnungsende (4) zu verschließen,
**dadurch gekennzeichnet, dass**
die Verschlusslasche (36) in demjenigen Abschnitt, der in Bezug auf die Durchtrittsöffnung (38) dem Befestigungsmittel 48) gegenüber liegt mindestens eine erste Schwächungszone (44) aufweist, die sich beabstandet von oder von dem ersten Seitenrand (18, 18') in Richtung des oder bis zum zweiten Seitenrand (20, 20') erstreckt,
wobei der aus HD-Polyethylen gebildete Haltegriff (32) der Vorderwand (6) mit einer aus HD-Polyethylen gebildeten Anschweißleiste (40) einstückig verbunden ist und wobei der aus HD-Polyethylen gebildete Haltegriff (34) der Rückwand (12) mit einer aus HD-Polyethylen gebildeten Anschweißleiste (42) einstückig verbunden ist, wobei die Anschweißleiste (40) des Haltegriffs (32) der Vorderwand (6) mit der Innenseite (8) der Vorderwand (6) verschweißt ist und
wobei die Anschweißleiste (42) des Haltegriffs (34) der Rückwand (12) mit der Innenseite (14) der Rückwand (12) verschweißt ist,
wobei die Innen- und die Außenlage von Vorder- und Rückwand (6, 12) aus LD-Polyethylen gebildet sind.

2. Kunststoffversandtasche (1) nach Anspruch 1, **dadurch gekennzeichnet, dass** die erste Schwächungszone (44) mindestens eine Perforationslinie umfasst oder darstellt.

3. Kunststoffversandtasche (1) nach Anspruch 1 oder 2, **dadurch gekennzeichnet, dass**
die Vorderwand (6) und die Rückwand (12) mindestens abschnittsweise, insbesondere jeweils im Bereich von dem Bodenrand (24, 24') bis zum Öffnungsende (4), doppel-, drei-, vier- oder fünflagig ausgestaltet sind.

4. Kunststoffversandtasche (1) nach einem der vorangehenden Ansprüche, **dadurch gekennzeichnet, dass**
die Verschlusslasche (36) in demjenigen Abschnitt, der sich von der Durchtrittsöffnung (38) bis zu dem Befestigungsmittel 48) erstreckt, mindestens eine zweite Schwächungszone (46) aufweist, die sich beabstandet von oder von dem ersten Seitenrand (18, 18') in Richtung des oder bis zum zweiten Seitenrand (20, 20') erstreckt, wobei die zweite Schwächungszone (46)bevorzugt eine Perforationslinie darstellt.

5. Kunststoffversandtasche (1) nach einem der vorangehenden Ansprüche, **dadurch gekennzeichnet, dass**
die Innenlage von Vorder- und/oder Rückwand (12) eine, insbesondere geschlossenporige, geschäumte LD-Polyethylenfolie umfasst oder darstellt, und wobei vorzugsweise die Außenlage von Vorder- und/oder Rückwand (12) keine Luftpolsterkunststofffolie oder eine nicht geschäumte Kunststofffolie, vorzugsweise eine nicht geschäumte LD-Polyethylenfolie darstellt oder umfasst.

6. Kunststoffversandtasche (1) nach einem der vorangehenden Ansprüche, **dadurch gekennzeichnet, dass**
die Vorderwand (6) und die Rückwand (12) sowie gegebenenfalls die Seitenwände mindestens abschnittsweise mehrlagig ausgestaltet sind und eine Innenlage, eine Außenlage und mindestens eine Zwischenlage umfassen.

7. Kunststoffversandtasche (1) nach Anspruch 6, **dadurch gekennzeichnet, dass** die mindestens eine Zwischenlage von Vorder- und/oder Rückwand (12) eine, insbesondere geschlossenporige, geschäumte Kunststofffolie oder eine Luftpolsterkunststofffolie, vorzugsweise eine geschäumte Polyolefinfolie, besonders bevorzugt eine geschäumte Polyethylenfolie und insbesondere eine geschäumte LD-Polyethylenfolie, umfasst oder darstellt.

8. Kunststoffversandtasche (1) nach einem der vorangehenden Ansprüche, dass die die Außenlage der Vorderwand (6) bildende Lage im Bereich des Öffnungsrandes (22, 22') einen Fortsetzungsrandabschnitt aufweist, der auf die Außenseite (10) der Innenlage der Vorderwand (6) umgeschlagen vorliegt und mit dieser Innenlage einen überlappenden Abschnitt ausbildet, wobei der Fortsetzungsrandabschnitt und die Innenlage und insbesondere auch die Innenlage und die Außenlage sowie gegebenenfalls die Innenlage und die mindestens eine Zwischenlage und die mindestens eine Zwischenlage und die Außenlage in dem überlappenden Abschnitt (auch "erstes Verbindungsareal" genannt) miteinander verbunden, insbesondere verschweißt, sind und/oder dass die die Außenlage der Rückwand (12) bildende Lage im Bereich des Öffnungsrandes (22, 22') einen Fortsetzungsrandabschnitt aufweist, der auf die Außenseite (16) der Innenlage der Rückwand (12) umgeschlagen vorliegt und mit dieser Innenlage einen überlappenden Abschnitt ausbildet, wobei dieser Fortsetzungsrandabschnitt und die Innenlage und insbesondere auch die Innenlage und die Außenlage sowie gegebenenfalls die Innenlage und die mindestens eine Zwischenlage und die mindestens eine Zwischenlage und die Außenlage in dem überlappenden Abschnitt (auch "zweites Verbindungsareal" genannt) miteinander verbunden, insbesondere verschweißt, sind.

9. Kunststoffversandtasche (1) nach Anspruch 8, **dadurch gekennzeichnet, dass** der umgeschlagene Fortsetzungsrandabschnitt der Vorderwand (6) im Wesentlichen vollständig mit der Innenlage der Vorderwand (6) überlappt und/oder dass
der umgeschlagene Fortsetzungsrandabschnitt der Rückwand (12) im Bereich der Durchtrittsöffnung (38) der Verschlusslasche (36) keine Überlappung mit der Innenlage der Rückwand (12) aufweist.

10. Kunststoffversandtasche (1) nach Anspruch 8 oder 9, **dadurch gekennzeichnet, dass** bei gattungsgemäßem Gebrauch die Erstreckung der Innenlage der Vorderwand (6) in Richtung des Öffnungsendes (4) und die Erstreckung der Innenlage der Rückwand (12) in Richtung des Öffnungsendes (4) im Wesentlichen übereinstimmen.

11. Kunststoffversandtasche (1) nach einem der vorangehenden Ansprüche, **dadurch gekennzeichnet, dass**
die Anschweißleiste (40) des Haltegriffs (32) der Vorderwand (6) mit dem umgeschlagenen Fortsetzungsrandabschnitt, bevorzugt in dem überlappenden Abschnitt von Innenlage und Fortsetzungsrandabschnitt sowie gegebenenfalls der mindestens einen Zwischenlage, verschweißt ist und/oder dass die Anschweißleiste (42) des Haltegriffs (34) der Rückwand (12) mit dem umgeschlagenen Fortsetzungsrandabschnitt, bevorzugt mit dem überlappenden Abschnitt von Innenlage und dem umgeschlagenen Fortsetzungsrandabschnitt sowie gegebenenfalls der mindestens einen Zwischenlage, verschweißt ist.

12. Kunststoffversandtasche (1) nach einem der vorangehenden Ansprüche, **dadurch gekennzeichnet, dass**
die Anschweißleiste (40) des Haltegriffs (32) der Vorderwand (6) mit dem Bereich der Innenseite (8) der Vorderwand (6) in einem dritten Verbindungsareal verbunden, insbesondere verschweißt ist, der durch denjenigen Abschnitt des umgeschlagenen Fortsetzungsrandabschnitts gebildet wird, der keine Überlappung mit der Innenlage, insbesondere eine Überlappung ausschließlich mit der Außenlage der Vorderwand (6), aufweist, und/oder dass
die Anschweißleiste (42) des Haltegriffs (34) der Rückwand (12) mit dem Bereich der Innenseite (14) der Rückwand (12) in einem vierten Verbindungsareal verbunden, insbesondere verschweißt ist, der durch denjenigen Abschnitt des umgeschlagenen Fortsetzungsrandabschnitts gebildet wird, der keine Überlappung mit der Innenlage, insbesondere eine Überlappung ausschließlich mit der Außenlage der Rückwand (12), aufweist.

13. Kunststoffversandtasche (1) nach Anspruch 12, **dadurch gekennzeichnet, dass** das erste und das dritte Verbindungsareal voneinander separiert vorliegen und/oder dass das zweite und das vierte Verbindungsareal voneinander separiert vorliegen.

14. Kunststoffversandtasche (1) nach einem der Ansprüche 11 bis 13, **dadurch gekennzeichnet, dass**
die Verschweißung der Anschweißleiste (40) der Vorderwand (6) in dem überlappenden Abschnitt sich bis zur Außenlage der Vorderwand (6) erstreckt und/oder dass
die Verschweißung der Anschweißleiste (42) der Rückwand (12) in dem überlappenden Abschnitt sich bis zur Außenlage der Rückwand (12) erstreckt.

15. Kunststoffversandtasche (1) nach einem der vorangehenden Ansprüche, **dadurch gekennzeichnet, dass**
die Verschlusslasche (36) eine integrale oder separate ein- oder mehrlagige, insbesondere doppellagige, Folienlage darstellt, die mit der Außenlage und/oder der Innenlage, insbesondere der Außenlage, der Rückwand (12) verbunden oder einstückig ausgebildet ist, oder dass die Verschlusslasche (36) integraler Bestandteil der Außenlage der Rückwand (12) ist und insbesondere doppellagig ausgebildet ist.

16. Kunststoffversandtasche (1) nach einem der Ansprüche 1 bis 16, **dadurch gekennzeichnet, dass**
die erste Schwächungszone (44), insbesondere Perforationslinie, sich in einem ersten Abschnitt von dem oder beabstandet von dem ersten Seitenrand (18, 18') in Richtung der oder bis zur Durchtrittsöffnung (38), vorzugsweise von dem ersten Seitenrand (18, 18') bis zur Durchtrittsöffnung (38), und in einem zweiten Abschnitt von oder beabstandet von der Durchtrittsöffnung (38) in Richtung des oder bis zum zweiten Seitenrand (20, 20'), vorzugsweise von der Durchtrittsöffnung (38) bis zum zweiten Seitenrand (20, 20'), erstreckt und/oder dass
die zweite Schwächungszone (46), insbesondere Perforationslinie, sich in einem ersten Abschnitt von dem oder beabstandet von dem ersten Seitenrand (18, 18') in Richtung der oder bis zur Durchtrittsöffnung (38), vorzugsweise von dem ersten Seitenrand (18, 18') bis zur Durchtrittsöffnung (38), und in einem zweiten Abschnitt von oder beabstandet von der Durchtrittsöffnung (38) in Richtung des oder bis zum zweiten Seitenrand (20, 20'), vorzugsweise von der Durchtrittsöffnung (38) bis zum zweiten Seitenrand (20, 20'), erstreckt.

17. Kunststoffversandtasche (1) nach einem der Ansprüche 1 bis 16, **dadurch gekennzeichnet, dass**
das Befestigungsmittel 48) einen Klebestreifen darstellt.

18. Verwendung der Kunststoffversandtasche (1) nach einem der vorangehenden Ansprüche für den Versand von, insbesondere gekühlten, Lebensmitteln.

## Claims

1. Plastic shipping bag (1) with a closed or substantially closed bottom end (2) and an opposite opening end (4), comprising
a front wall (6) with an inner side (8) and an outer side (10) and
a rear wall (12) with an inner side (14) and an outer side (16), each with a first side edge (18, 18') and an opposite second side edge (20, 20') as well as an opening edge (22, 22') and a bottom edge (24, 24'),
wherein the front wall (6) and the rear wall (12) are connected to each other in the region of their first and second side edges (18, 18', 20, 20') and their bottom edges at least in sections directly or via side walls or side folds and/or a bottom area (26), wherein the front wall (6) and the rear wall (12) as well as optionally the side walls are at least in sections multi-layered, comprising an inner layer (28, 28') and an outer layer (30, 30'), as well as
at least one handle (32) attached to the opening edge (22, 22') of the inner side (8) of the front wall (6) and
at least one handle (34) attached to the inner side (14) of the rear wall (12) below the opening edge (22, 22'),
wherein the front wall (6) has a first length which corresponds to the average distance between opening edge (22, 22') and bottom edge (24, 24') of the front wall (6) and wherein the rear wall (12) has a second length which corresponds to the average distance between opening edge (22, 22') and bottom edge (24, 24') of the rear wall (12), wherein the first length is shorter than the second length so that the rear wall (12) at the opening end (4) projects beyond the front wall (6) and this portion (also called "closure flap") projecting beyond the front wall (6) can be folded onto the outer side of the front wall (6),
wherein the closure flap (36) has a passage opening (38), configured and designed for the passage of the handle (32, 34) from front and rear wall (6, 12),
wherein the closure flap (36) between the opening edge (22, 22') of the rear wall (12) and the passage opening (38) has at least one fastener (48), configured and designed to close the opening end (4) after folding the closure flap (36) onto the outer side (10) of the front wall (6),
**characterized in that**
the closure flap (36) **in that** portion which is opposite the fastener (48) with respect to the passage opening (38) has at least one first weakened zone (44) which extends at a distance from or from the first side edge (18, 18') in the direction of or up to the second side edge (20, 20'),
wherein the handle (32) of the front wall (6) formed from HD-polyethylene is integrally connected to a welding strip (40) formed from HD-polyethylene and
wherein the handle (34) of the rear wall (12) formed from HD-polyethylene is integrally connected to a welding strip (42) formed from HD-polyethylene,
wherein the welding strip (40) of the handle (32) of the front wall (6) is welded to the inner side (8) of the front wall (6) and
wherein the welding strip (42) of the handle (34) of the rear wall (12) is welded to the inner side (14) of the rear wall (12),
wherein the inner and the outer layer of front and rear wall (6, 12) are formed from LD-polyethylene.

2. Plastic shipping bag (1) according to claim 1, **characterized in that** the first weakened zone (44) comprises or represents at least one perforation line.

3. Plastic shipping bag (1) according to claim 1 or 2, **characterized in that** the front wall (6) and the rear wall (12) are at least in sections, in particular each in the region from the bottom edge (24, 24') to the opening end (4), double-, three-, four- or five-layered.

4. Plastic shipping bag (1) according to one of the preceding claims, **characterized in that**
the closure flap (36) **in that** portion which extends from the passage opening (38) up to the fastener (48) has at least one second weakened zone (46) which extends at a distance from or from the first side edge (18, 18') in the direction of or up to the second side edge (20, 20'), wherein the second weakened zone (46) preferably represents a perforation line.

5. Plastic shipping bag (1) according to one of the preceding claims, **characterized in that**
the inner layer of front and/or rear wall (12) comprises or represents an, in particular closed-pore, foamed LD-polyethylene film, and wherein preferably the outer layer of front and/or rear wall (12) does not represent or comprise an air cushion plastic film or a non-foamed plastic film, preferably a non-foamed LD-polyethylene film.

6. Plastic shipping bag (1) according to one of the preceding claims, **characterized in that**
the front wall (6) and the rear wall (12) as well as optionally the side walls are at least in sections multi-layered and comprise an inner layer, an outer layer and at least one intermediate layer.

7. Plastic shipping bag (1) according to claim 6, **characterized in that** the at least one intermediate layer of front and/or rear wall (12) comprises or represents an, in particular closed-pore, foamed plastic film or an air cushion plastic film, preferably a foamed polyolefin film, particularly preferably a foamed polyethylene film and in particular a foamed LD-polyethylene film.

8. Plastic shipping bag (1) according to one of the preceding claims, **characterized in that**
the layer forming the outer layer of the front wall (6) has in the region of the opening edge (22, 22') a extended edge portion which is turned over onto the outer side (10) of the inner layer of the front wall (6) and forms an overlapping portion with this inner layer, wherein the extended edge portion and the inner layer and in particular also the inner layer and the outer layer as well as optionally the inner layer and the at least one intermediate layer and the at least one intermediate layer and the outer layer are connected to each other, in particular welded, in the overlapping portion (also called "first connection area") and/or that
the layer forming the outer layer of the rear wall (12) has in the region of the opening edge (22, 22') an extended edge portion which is turned over onto the outer side (16) of the inner layer of the rear wall (12) and forms an overlapping portion with this inner layer, wherein this extended edge portion and the inner layer and in particular also the inner layer and the outer layer as well as optionally the inner layer and the at least one intermediate layer and the at least one intermediate layer and the outer layer are connected to each other, in particular welded, in the overlapping portion (also called "second connection area").

9. Plastic shipping bag (1) according to claim 8, **characterized in that** the turned-over extended edge portion of the front wall (6) substantially completely overlaps with the inner layer of the front wall (6) and/or that the folded-over extended edge portion of the rear wall (12) has no overlap with the inner layer of the rear wall (12) in the region of the passage opening (38) of the closure flap (36).

10. Plastic shipping bag (1) according to claim 8 or 9, **characterized in that** in generic use the extension of the inner layer of the front wall (6) in the direction of the opening end (4) and the extension of the inner layer of the rear wall (12) in the direction of the opening end (4) substantially coincide.

11. Plastic shipping bag (1) according to one of the preceding claims, **characterized in that**
the welding strip (40) of the handle (32) of the front wall (6) is welded to the folded-over extended edge portion, preferably in the overlapping portion of inner layer and extended edge portion as well as optionally the at least one intermediate layer, and/or that the welding strip (42) of the handle (34) of the rear wall (12) is welded to the folded-over extended edge portion, preferably to the overlapping portion of inner layer and the folded-over extended edge portion as well as optionally the at least one intermediate layer.

12. Plastic shipping bag (1) according to one of the preceding claims, **characterized in that**
the welding strip (40) of the handle (32) of the front wall (6) is connected, in particular welded, to the region of the inner side (8) of the front wall (6) in a third connection area which is formed by that portion of the folded-over extended edge portion which has no overlap with the inner layer, in particular an overlap exclusively with the outer layer of the front wall (6), and/or that
the welding strip (42) of the handle (34) of the rear wall (12) is connected, in particular welded, to the region of the inner side (14) of the rear wall (12) in a fourth connection area which is formed by that portion of the folded-over extended edge portion which has no overlap with the inner layer, in particular an overlap exclusively with the outer layer of the rear wall (12).

13. Plastic shipping bag (1) according to claim 12, **characterized in that** the first and the third connection area are present separated from each other and/or that the second and the fourth connection area are present separated from each other.

14. Plastic shipping bag (1) according to one of claims 11 to 13, **characterized in that** the welding of the welding strip (40) of the front wall (6) in the overlapping portion extends up to the outer layer of the front wall (6) and/or that the welding of the welding strip (42) of the rear wall (12) in the overlapping portion extends up to the outer layer of the rear wall (12).

15. Plastic shipping bag (1) according to one of the preceding claims, **characterized in that**
the closure flap (36) represents an integral or separate single- or multi-layered, in particular double-layered, film layer, which is connected to the outer layer and/or the inner layer, in particular the outer layer, of the rear wall (12) or is integrally formed, or that the closure flap (36) is an integral component of the outer layer of the rear wall (12) and is in particular double-layered.

16. Plastic shipping bag (1) according to one of claims 1 to 16, **characterized in that** the first weakened zone (44), in particular perforation line, extends in a first portion from or at a distance from the first side edge (18, 18') in the direction of or up to the passage opening (38), preferably from the first side edge (18, 18') up to the passage opening (38), and in a second portion from or at a distance from the passage opening (38) in the direction of or up to the second side edge (20, 20'), preferably from the passage opening (38) up to the second side edge (20, 20'), and/or that
the second weakened zone (46), in particular perforation line, extends in a first portion from or at a distance from the first side edge (18, 18') in the direction of or up to the passage opening (38), preferably from the first side edge (18, 18') up to the passage opening (38), and in a second portion from or at a distance from the passage opening (38) in the direction of or up to the second side edge (20, 20'), preferably from the passage opening (38) up to the second side edge (20, 20').

17. Plastic shipping bag (1) according to one of claims 1 to 16, **characterized in that** the fastener (48) represents an adhesive strip.

18. Use of the plastic shipping bag (1) according to one of the preceding claims for shipping food, in particular refrigerated food.

## Revendications

1. Pochette d'expédition en plastique (1) avec une extrémité de fond (2) fermée ou essentiellement fermée et une extrémité d'ouverture (4) opposée, comprenant une paroi avant (6) avec une face interne (8) et une face externe (10) et une paroi arrière (12) avec une face interne (14) et une face externe (16), chacune présentant un premier bord latéral (18, 18') et un second bord latéral opposé (20, 20') ainsi qu'un bord d'ouverture (22, 22') et un bord de fond (24, 24'),
la paroi avant (6) et la paroi arrière (12) étant reliées, au moins par sections, directement ou via des parois latérales ou des plis latéraux et/ou une zone de fond (26), dans la région de leurs premier et second bords latéraux (18, 18', 20, 20') et de leurs bords de fond,
la paroi avant (6) et la paroi arrière (12) ainsi que, le cas échéant, les parois latérales étant au moins par sections multicouches, comprenant une couche interne (28, 28') et une couche externe (30, 30'),
ainsi que
au moins une poignée de préhension (32) fixée au bord d'ouverture (22, 22') de la face interne (8) de la paroi avant (6) et
au moins une poignée de préhension (34) fixée à la face interne (14) de la paroi arrière (12) en dessous du bord d'ouverture (22, 22'),
la paroi avant (6) ayant une première longueur correspondant à la distance moyenne entre le bord d'ouverture (22, 22') et le bord de fond (24, 24') de la paroi avant (6) et la paroi arrière (12) ayant une seconde longueur correspondant à la distance moyenne entre le bord d'ouverture (22, 22') et le bord de fond (24, 24') de la paroi arrière (12), la première longueur étant inférieure à la seconde longueur, de sorte que la paroi arrière (12) dépasse la paroi avant (6) à l'extrémité d'ouverture (4) et que cette section dépassant la paroi avant (6) (également appelée « languette de fermeture ») peut être rabattue sur la face externe de la paroi avant (6), la languette de fermeture (36) présentant une ouverture de passage (38), conçue et agencée pour le passage de la poignée de préhension (32, 34) des parois avant et arrière (6, 12),
la languette de fermeture (36) présentant, entre le bord d'ouverture (22, 22') de la paroi arrière (12) et l'ouverture de passage (38), au moins un moyen de fixation (48), conçu et agencé pour, après le rabattement de la languette de fermeture (36) sur la face externe (10) de la paroi avant (6), fermer l'extrémité d'ouverture (4),
**caractérisée en ce que** la languette de fermeture (36) présente, dans la section qui, par rapport à l'ouverture de passage (38), est opposée au moyen de fixation (48), au moins une première zone d'affaiblissement (44) qui s'étend, à distance du ou à partir du premier bord latéral (18, 18') en direction du ou jusqu'au second bord latéral (20, 20'),
la poignée de préhension (32) de la paroi avant (6), formée en polyéthylène haute densité, étant reliée en une seule pièce à une bande de soudure (40) formée en polyéthylène haute densité, et la poignée de préhension (34) de la paroi arrière (12), formée en polyéthylène haute densité, étant reliée en une seule pièce à une bande de soudure (42) formée en polyéthylène haute densité, la bande de soudure (40) de la poignée de préhension (32) de la paroi avant (6) étant soudée à la face interne (8) de la paroi avant (6) et
la bande de soudure (42) de la poignée de préhension (34) de la paroi arrière (12) étant soudée à la face interne (14) de la paroi arrière (12),
la couche interne et la couche externe des parois avant et arrière (6, 12) étant formées en polyéthylène basse densité.

2. Pochette d'expédition en plastique (1) selon la revendication 1, **caractérisée en ce que** la première zone d'affaiblissement (44) comprend ou constitue au moins une ligne de perforation.

3. Pochette d'expédition en plastique (1) selon la revendication 1 ou 2, **caractérisée en ce que** la paroi avant (6) et la paroi arrière (12) sont au moins par sections, en particulier chacune dans la région du bord de fond (24, 24') jusqu'à l'extrémité d'ouverture (4), bicouches, tricouches, quadricouches ou quinticouches.

4. Pochette d'expédition en plastique (1) selon l'une des revendications précédentes, **caractérisée en ce que** la languette de fermeture (36) présente, dans la section qui s'étend de l'ouverture de passage (38) jusqu'au moyen de fixation (48), au moins une seconde zone d'affaiblissement (46) qui s'étend, à distance du ou à partir du premier bord latéral (18, 18') en direction du ou jusqu'au second bord latéral (20, 20'), la seconde zone d'affaiblissement (46) constituant de préférence une ligne de perforation.

5. Pochette d'expédition en plastique (1) selon l'une des revendications précédentes, **caractérisée en ce que** la couche interne des parois avant et/ou arrière (12) comprend ou constitue un film de polyéthylène basse densité, en particulier à cellules fermées, expansé, et de préférence la couche externe des parois avant et/ou arrière (12) ne constitue ou ne comprend pas un film plastique à bulles d'air ou un film plastique non expansé, de préférence un film de polyéthylène basse densité non expansé.

6. Pochette d'expédition en plastique (1) selon l'une des revendications précédentes, **caractérisée en ce que** la paroi avant (6) et la paroi arrière (12) ainsi que, le cas échéant, les parois latérales sont au moins par sections multicouches et comprennent une couche interne, une couche externe et au moins une couche intermédiaire.

7. Pochette d'expédition en plastique (1) selon la revendication 6, **caractérisée en ce que** la ou les couches intermédiaires des parois avant et/ou arrière (12) comprennent ou constituent un film plastique expansé, en particulier à cellules fermées, ou un film plastique à bulles d'air, de préférence un film de polyoléfine expansé, particulièrement de préférence un film de polyéthylène expansé et en particulier un film de polyéthylène basse densité expansé.

8. Pochette d'expédition en plastique (1) selon l'une des revendications précédentes, en ce que la couche formant la couche externe de la paroi avant (6) présente, dans la région du bord d'ouverture (22, 22'), une section de bord de prolongement qui est rabattue sur la face externe (10) de la couche interne de la paroi avant (6) et forme avec cette couche interne une section de recouvrement, la section de bord de prolongement et la couche interne et en particulier aussi la couche interne et la couche externe ainsi que, le cas échéant, la couche interne et la ou les couches intermédiaires et la ou les couches intermédiaires et la couche externe étant reliées, en particulier soudées, dans la section de recouvrement (également appelée « première zone de liaison ») et/ou en ce que
la couche formant la couche externe de la paroi arrière (12) présente, dans la région du bord d'ouverture (22, 22'), une section de bord de prolongement qui est rabattue sur la face externe (16) de la couche interne de la paroi arrière (12) et forme avec cette couche interne une section de recouvrement, cette section de bord de prolongement et la couche interne et en particulier aussi la couche interne et la couche externe ainsi que, le cas échéant, la couche interne et la ou les couches intermédiaires et la ou les couches intermédiaires et la couche externe étant reliées, en particulier soudées, dans la section de recouvrement (également appelée « seconde zone de liaison »).

9. Pochette d'expédition en plastique (1) selon la revendication 8, **caractérisée en ce que** la section de bord de prolongement rabattue de la paroi avant (6) recouvre essentiellement complètement la couche interne de la paroi avant (6) et/ou **en ce que** la section de bord de prolongement rabattue de la paroi arrière (12) ne présente, dans la région de l'ouverture de passage (38) de la languette de fermeture (36), aucun recouvrement avec la couche interne de la paroi arrière (12).

10. Pochette d'expédition en plastique (1) selon la revendication 8 ou 9, **caractérisée en ce que**, lors de l'utilisation conforme au genre, l'extension de la couche interne de la paroi avant (6) en direction de l'extrémité d'ouverture (4) et l'extension de la couche interne de la paroi arrière (12) en direction de l'extrémité d'ouverture (4) coïncident essentiellement.

11. Pochette d'expédition en plastique (1) selon l'une des revendications précédentes, **caractérisée en ce que** la bande de soudure (40) de la poignée de préhension (32) de la paroi avant (6) est soudée à la section de bord de prolongement rabattue, de préférence dans la section de recouvrement de la couche interne et de la section de bord de prolongement ainsi que, le cas échéant, de la ou des couches intermédiaires, et/ou **en ce que** la bande de soudure (42) de la poignée de préhension (34) de la paroi arrière (12) est soudée à la section de bord de prolongement rabattue, de préférence à la section de recouvrement de la couche interne et de la section de bord de prolongement rabattue ainsi que, le cas échéant, de la ou des couches intermédiaires.

12. Pochette d'expédition en plastique (1) selon l'une des revendications précédentes, **caractérisée en ce que** la bande de soudure (40) de la poignée de préhension (32) de la paroi avant (6) est reliée, en particulier soudée, à la région de la face interne (8) de la paroi avant (6) dans une troisième zone de liaison, qui est formée par la section du bord de prolongement rabattue ne présentant aucun recouvrement avec la couche interne, en particulier un recouvrement exclusivement avec la couche externe de la paroi avant (6), et/ou **en ce que** la bande de soudure (42) de la poignée de préhension (34) de la paroi arrière (12) est reliée, en particulier soudée, à la région de la face interne (14) de la paroi arrière (12) dans une quatrième zone de liaison, qui est formée par la section du bord de prolongement rabattue ne présentant aucun recouvrement avec la couche interne, en particulier un recouvrement exclusivement avec la couche externe de la paroi arrière (12).

13. Pochette d'expédition en plastique (1) selon la revendication 12, **caractérisée en ce que** la première et la troisième zone de liaison sont séparées l'une de l'autre et/ou **en ce que** la seconde et la quatrième zone de liaison sont séparées l'une de l'autre.

14. Pochette d'expédition en plastique (1) selon l'une des revendications 11 à 13, **caractérisée en ce que** la soudure de la bande de soudure (40) de la paroi avant (6) dans la section de recouvrement s'étend jusqu'à la couche externe de la paroi avant (6) et/ou **en ce que** la soudure de la bande de soudure (42) de la paroi arrière (12) dans la section de recouvrement s'étend jusqu'à la couche externe de la paroi arrière (12).

15. Pochette d'expédition en plastique (1) selon l'une des revendications précédentes, **caractérisée en ce que** la languette de fermeture (36) constitue une couche de film monobloc ou séparée, simple ou multicouche, en particulier bicouche, qui est reliée à la couche externe et/ou à la couche interne, en particulier à la couche externe, de la paroi arrière (12) ou qui est formée d'une seule pièce avec celle-ci, ou **en ce que** la languette de fermeture (36) est une partie intégrante de la couche externe de la paroi arrière (12) et est en particulier bicouche.

16. Pochette d'expédition en plastique (1) selon l'une des revendications 1 à 16, **caractérisée en ce que** la première zone d'affaiblissement (44), en particulier la ligne de perforation, s'étend, dans une première section, à partir du ou à distance du premier bord latéral (18, 18') en direction de ou jusqu'à l'ouverture de passage (38), de préférence du premier bord latéral (18, 18') jusqu'à l'ouverture de passage (38), et dans une seconde section à partir de ou à distance de l'ouverture de passage (38) en direction du ou jusqu'au second bord latéral (20, 20'), de préférence de l'ouverture de passage (38) jusqu'au second bord latéral (20, 20'), et/ou **en ce que** la seconde zone d'affaiblissement (46), en particulier la ligne de perforation, s'étend, dans une première section, à partir du ou à distance du premier bord latéral (18, 18') en direction de ou jusqu'à l'ouverture de passage (38), de préférence du premier bord latéral (18, 18') jusqu'à l'ouverture de passage (38), et dans une seconde section à partir de ou à distance de l'ouverture de passage (38) en direction du ou jusqu'au second bord latéral (20, 20'), de préférence de l'ouverture de passage (38) jusqu'au second bord latéral (20, 20').

17. Pochette d'expédition en plastique (1) selon l'une des revendications 1 à 16, **caractérisée en ce que** le moyen de fixation (48) constitue une bande adhésive.

18. Utilisation de la pochette d'expédition en plastique (1) selon l'une des revendications précédentes pour l'expédition de denrées alimentaires, en particulier réfrigérées.
